# EUROPÄISCHE PATENTSCHRIFT

(11) **EP 0 150 663 B1**
(45) Veröffentlichungstag und Bekanntmachung des Hinweises auf die Patenterteilung: **11.03.1992**
(21) Anmeldenummer: 84730139.7
(22) Anmeldetag: 13.12.1984
(51) Int. Cl.: B41J 2/235, B41J 2/505

(54) **Matrixdruckkopf mit verstellbarer Drucknadelführung**
Matrix printer head with adjustable print wire guide
Tête d'impression matricielle avec guidage réglable des aiguilles d'impression

(30) Priorität: 01.02.1984 DE 3403795
(43) Veröffentlichungstag der Anmeldung: 07.08.1985
(73) Patentinhaber: MANNESMANN Aktiengesellschaft, 40027 Düsseldorf (DE)
(72) Erfinder: Niebel, Harald, Dipl.-Ing., D-7913 Senden (DE)
(74) Vertreter: Presting, Hans-Joachim, Dipl.-Ing.

(56) Entgegenhaltungen:
- EP-A- 0 067 542
- DE-A- 2 535 699
- PATENTS ABSTRACTS OF JAPAN, Band 5, Nr. 101 (M-76)[773], 30. Juni 1981; & JP - A - 56 44 676 (CANON K.K.) 23-04-1981
- PATENTS ABSTRACTS OF JAPAN, Band 5, Nr. 76 (M-69)[748], 20. Mai 1981; & JP - A - 56 27 363 (CANON K.K.) 17-03-1981
- IBM TECHNICAL DISCLOSURE BULLETIN, Band 20, Nr. 12, Mai 1978, Seiten 5097,5098, New York, US; J.E. LISINSKI et al.: "Print head dipper"

## Beschreibung

Die Erfindung betrifft einen Matrixdruckkopf mit verstellbrer Drucknadelführung bestehend aus einer auf seiner vom Drucknadelwiderlager abgewandten Seite angeordneten Drucknadelantriebsbaugruppe und aus einer dem Druckwiderlager zugewandten Drucknadelverstellbaugruppe, die einen Drucknadelverstellantrieb aufweist, wobei die Drucknadelantriebsbaugruppe und die Drucknadelverstellbaugruppe jeweils in einem getrennten Gehäuse angeorndet sind, wobei die beiden Gehäuse miteinander lösbar verbunden sind, wobei die Drucknadelverstellbaugruppe eine innerhalb ihres Gehäuses angeordnete Elektromagnetspule mit einem Magnetkern aufweist, wobei ein Ankerbauteil, im Gehäuse der Drucknadelverstellbaugruppe etwa in Richtung der Drucknadeln verlaufend, um eine Schwenkachse in Richtung quer zu den Drucknadeln hin- und herschwenkbar befestigt ist, wobei an dem dem Druckwiderlager zugewandten Ende des Ankerbauteils die Drucknadelführung befestigt ist.

Derartige Matrixdruckköpfe mit verstellbarer Drucknadelführung dienen dem Schreiben von Schnell- und/oder Schönschrift, wobei die Schnellschrift mit unveränderter Stellung der Drucknadelführung in aufeinanderfolgenden Zeilen von links nach rechts bzw. rechts nach links geschrieben wird, während die Schönschrift bzw. eine relativ schnell geschriebene Schönschrift durch zweimaliges Überschreiben ein und derselben Zeile in gegenläufigen Druckpässen unter Verstellung der Drucknadelführung geschrieben wird. Hierbei besteht die Nadelspalte z.B. aus sieben bis neun Nadeln. Es ist selbstverständlich möglich, soweit es der konstuktiv zur Verfügung stehende Raum im Matrixdruckkopf zuläßt, auch mehrere nebeneinanderliegende Nadelspalten mit jeweils sieben bis neun übereinander angeordneten Drucknadeln vorzusehen.

Die Merkmale eines Matrixdruckkopfes der eingangs genannten Art sind aus der DE-A-30 41 877 bekannt. Es ist dort ein Mundstück für Drucknadeln dargestellt und beschrieben, das an einem die Verstellantriebskraft übertragenden Organ gehalten ist, das sich etwa parallel zu den Drucknadeln erstreckt und das Polflächen bildet, die den Magnetpolen des Elektromagneten gegenüberliegen. Der Elektromagnet ist jedoch quer angeordnet, so daß zwei Polspalte entstehen und die Unterbringung der Drucknadeln sowie ihre Lagerung problematisch ist.

Der Erfindung liegt die Aufgabe zugrunde, einen Matrixnadeldruckkopf der eingangs genannten Art so auszubilden, daß eine Anpassung der Drucknadelverstellbaugruppe an die vorhandenen Drucknadeln bzw. deren Führungen, d.h. an den zur Verfügung stehenden Raum erreicht wird. Da ein Matrixnadeldruckkopf ein schlankes vorderes Gehäuse für die Drucknadelgruppe aufweist, ist die Drucknadelverstellbaugruppe diesem Gehäuse anzupassen.

Diese Aufgabe wird erfindungsgemäß dadurch gelöst, daß das Ankerbauteil etwa parallel zu der Elektromagnetspule verläuft, deren Längsachse etwa parallel zu den Drucknadeln angeordnet ist, daß ein aus dem Innenraum der Elektromagnetspule herausragendes, dem Druckwiderlager zugewandtes vorderes Ende des Magnetkerns zusammen mit dem schwenkbaren Ankerbauteil einen Hub bestimmenden Arbeitsluftspalt bildet, daß die Drucknadelverstellbaugruppe ein Schwenklager zur Aufnahme des vom Druckwiderlager abgewandten Endes des Verstellankers und zur Ermöglichung der Schwenkbewegung des Ankerbauteils aufweist, daß das Ankerbauteil in den beiden Drucknadel-Verstelleinrichtungen unter der Kraft von einer oder mehreren Federn steht, und daß das vordere Ende des Magnetkerns Teil einer den Schwenkweg des Ankerbauteils in beiden Richtungen begrenzenden Anschlageinrichtung ist.

Der mit der Erfindung erzielte Vorteil ist im wesentlichen darin zu sehen, daß die Drucknadelverstellbaugruppe optimal an die Gehäuseform des Matrixdruckkopfes angepaßt ist, so daß bei gewöhnlichem Verlauf der Drucknadeln keinerlei konstruktive Schwierigkeiten entstehen und die hier getroffene Bauweise es erlaubt, den Nadelhub so genau wie möglich einstellen zu können, so daß die Verlagerung der Nadelspalte in gewünschter Weise erfolgen kann, um Schönschriftqualität zu erreichen.

Eine Längenjustierung von in ihrer Länge ungleich abgenutzten Drucknadeln kann nach einer Verbesserung des Erfindungsgegenstandes z.B. dahingehend vorgenommen werden, daß zwischen den Gehäusen der Drucknadelantriebsbaugruppe und der Drucknadelverstellbaugruppe austauschbare Beilagen angeordnet sind. Solche Beilagen können z.B. aus Distanzblechen einer solchen Dicke bestehen, die dem Nachstellen der Drucknadeln bzw. deren Verschleiß entspricht.

In Weiterbildung der Erfindung ist vorgesehen, daß der Ankerbauteil aus einem Metallhebel besteht, der in dem der Drucknadelantriebsbaugruppe zugewandten Bereich spielfrei, mit einer Biegefeder belastet, schwenkgelagert ist. Der Ankerbauteil kann daher vorteilhafterweise durch eine geringe Nickbewegung den Verstellweg für die Drucknadelführung durchlaufen, wobei ein erheblich großer Radius für diese Nickbewegung entsteht, die eine etwaige Bogenbewegung der Drucknadelführung vernachlässigbar klein macht.

Um ein sicheres Feststellen der Drucknadelführung in der jeweils gewählten oberen oder unteren Verstellweglage zu erreichen, wird vorgeschlagen, daß der Ankerbauteil im Bereich der Drucknadelantriebsbaugruppe mittels einer Biegefeder und in dem dem Druckwiderlager zugewandten Bereich mittels einer Druck- oder Zugfeder beaufschlagt ist. Der Elektromagnet hebt daher jeweils die entsprechenden Kräfte der Federn auf, wobei die Biegefeder dazu beiträgt, eine genau definierte Drehachse für den Ankerbauteil um sein hinteres Endlager zu gewährleisten.

Die beschriebenen Nickbewegungen werden außerdem in ihrer Präzision noch dadurch gesteigert, daß der Ankerbauteil zwischen seitlichen Führungen angeordnet ist. Diese Führungen sorgen für eine weitestgehend reibungsarme und somit verschleißarme seitliche Lagerung des Ankerbauteils.

In weiterer Verbesserung der Erfindung ist vorgesehen, daß der metallische Magnetkern innerhalb der Elektromagnetspule in einem isolierenden Werkstoff gelagert ist. Diese Maßnahme unterstützt die Bildung eines Lagers für den Magnetkern, und zwar im Sinne einer Festlegung des Magnetkerns, so daß dieser praktisch keine Bewegung ausführen kann und gleichzeitig die erwähnten Streuverluste des magnetischen Flusses vermieden werden.

In Weiterbildung der Erfindung ist vorgesehen, daß der Magnetkern der Elektromagnetspule in dem der Drucknadelantriebsbaugruppe zugewandten Bereich das Endlager für den Ankerbauteil bildet. Diese Gestaltungsweise führt zu dem gewünschten Magnetflußkreis, ohne großen Raum für die konstruktive Unterbringung der Teile zu beanspruchen und ohne allzu große Streuverluste hinnehmen zu müssen. In weiterer Verbesserung der Erfindung ist vorgesehen, daß der Arbeitsluftspalt zwischen dem vorderen Ende des Magnetkerns und dem Ankerbauteil mittels einer am Gehäuse der Drucknadelverstellbaugruppe gelagerten Einstellschraube einstellbar ist. Dieses Merkmal ist von erheblicher Bedeutung im Hinblick auf die Präzision, mit der die Hubverstellung der Drucknadelführung zwischen zwei Druckpässen, d.h. vor einem jeweiligen Vor- und Rückdruckpaß vorgenommen werden muß, um die Schönschrift zu erzeugen.

Die Justierung der Drucknadelführung wird außerdem dadurch für den Verstellweg der Drucknadelführung verbessert, indem die Anschlageinrichtung für den Ankerbauteil aus einem den Verstellweg für die Drucknadelführung begrenzenden Anschlag und aus den Mitteln für die Regulierung des Arbeitsluftspaltes besteht. Diese Maßnahmen legen daher die Endstellungen der Drucknadelführung sehr genau fest und lassen im praktischen Betrieb des Matrixdruckers eine äußerst genaue Justierung auf die Druckzelle zu.

Fertigungstechnisch ist außerdem vorteilhaft, daß das Gehäuse für die Drucknadelverstellbaugruppe aus Kunststoff besteht und daß der Magnetkern der Elektromagnetspule an einem Gehäusevorsprung ultraschallgeschweißt ist. Diese Maßnahme vereinfacht die Befestigung des metallischen Magnetkernes der Elektromagnetspule und macht besondere Befestigungsmittel entbehrlich.

Ein Ausführungsbeispiel der Erfindung ist in der Zeichnung dargestellt und wird im folgenden näher beschrieben. Die einzige Figur der Zeichnung zeigt einen axialen Längsschnitt durch die hintereinander angeordnete Drucknadelantriebsbaugruppe und Drucknadelverstellbaugruppe.

Der Matrixdruckkopf mit verstellbarer Drucknadelführung liegt dem Druckwiderlager 1, hier als Schreibwalze ausgeführt, gegenüber.

Der erfindungsgemäße Matrixdruckkopf ist in die Drucknadelantriebsbaugruppe 2 und in die Drucknadelverstellbaugruppe 3 gegliedert. Der Drucknadelverstellantrieb 4 wird in seinem Aufbau noch genauer beschrieben werden. Die Drucknadelantriebsbaugruppe 2 wird durch das Gehäuse 5 umschlossen und nimmt im wesentlichen Bauteile, wie die jeder Drucknadel 6 zugeordnete Elektromagnetspule 7, Jochkörper 8, Klappanker 9, Anschlag 10, Drucknadelkopf 11, Rückholfeder 12 und hinteres Drucknadellager 13 auf. Der Aufbau der Drucknadelantriebsbaugruppe 2, deren Aufgabe es ist, die vorhandenen Drucknadeln 6 abzuschießen, um Druckpunkte auf dem Aufzeichnungsträger 14 abzudrucken, ist nicht unmittelbar Teil der vorliegenden Erfindung. Von Bedeutung für die Erfindung ist hingegen die Befestigung des Gehäuses 5 mit dem Gehäuse 15 unter Hinzufügung der austauschbaren Beilagen 16. Die Hereinnahme der austauschbaren Beilagen 16 stellt einen ersten Schritt zur genauen Justierung der Drucknadeln 6 dar, die in ihrer Länge im Bereich 17 des Druckwiderlagers 1 verschleißen und nachgestellt werden können, indem eine der Beilagen 16 entnommen, wonach die Drucknadeln 6 am Rubin 18 auf ihre zweckmäßige Länge nachgeschliffen werden.

Innerhalb des Gehäuses 15 für die Drucknadelverstellbaugruppe 3 befindet sich der Drucknadelverstellantrieb 4, der sich etwa parallel erstreckend und in der Längsrichtung der Drucknadeln 6 verlaufend angeordnet ist. Diese Anordnung erspart erheblich an Raum und paßt sich an die langgestreckte Form des Gehäuses 15 an.

Die Drucknadelverstellbaugruppe 3 weist ferner den ebenfalls parallel verlaufenden Ankerbauteil 19 auf, die sich parallel erstreckende Elektromagnetspule 20, ein Endlager 21 für den Ankerbauteil 19 sowie eine Feststelleinrichtung 22 für den Ankerbauteil 19, wobei am vorderen Ende 19a die Drucknadelführung 23 verstellbar gelagert ist. Die neun übereinanderliegenden Drucknadeln 6 sind an ihrer Spitze in dem Rubin 18 geführt, der selbst in einer Einfassung gelagert ist und mit dem Ankerbauteil 19 verbunden ist. Der Ankerbauteil 19 besteht aus einem Metallhebel 24, der an seinem Ende 19b drehgelagert ist. Der Metallhebel 24 steht in einer der beiden Drucknadelführung-Verstellrichtungen 25 und 26 unter der Kraft der Druckfeder 27 und liegt an dem Anschlag 28 an. Am Ende 19b liegt der Ankerbauteil mit einem abgewinkelten Abschnitt in einer Ausnehmung 29 und wird in dieser Lage durch die Biegefeder 30 gesichert. Seitliche Führungen 31 sorgen für eine Bewegung in der gewünschten Ebene.

Die Drucknadeln 6 sind außer in der Drucknadelführung 23 in den Stützebenen 32, 33 und 34 geführt.

Innerhalb der Elektromagnetspule 20 befindet sich der isolierende Spulenkörper 35 und in dessen Innenraum der metallische Magnetkern 36. An dem vorderen Ende 36a des Magnetkerns 36 bildet der Magnetkern zusammen mit dem Ankerbauteil 19 den Arbeitsluftspalt 37.

Der abgewinkelte Abschnitt 19c des Ankerbauteils 19 ergibt eine günstige Angriffsstelle für die Biegefeder 30. Der Magnetkern 36 befindet sich an dem Gehäusevorsprung 38 aus Kunststoff und ist durch eine ultraschallverschweißte Befestigung 39 gehalten.

Zur Einjustierung des Ankerbauteils 19 und damit der Drucknadelführung 23 als zweiten Schritt für die Genauigkeit des Schriftbildes ist eine Einstellschraube 40 auf dein Gehäuse 15 der Drucknadelverstellbaugruppe 3 angeordnet, womit der Arbeitsluftspalt 37 und damit der Verstellweg der Drucknadelführung 23 präzise eingestellt werden können. Der Spulenkörper 35 ist mit einem Vorsprung 41 versehen, so daß auch die mit dem aus Kunststoff bestehenden Gehäuse 15 in Verbindung stehende Einstellschraube 40 keine Streuverluste des Magnetflusses innerhalb des Magnetkreises (bestehend aus dem Magnetkern 36 und dem Ankerbauteil 19) verursacht.

## Patentansprüche

1. Matrixdruckkopf mit verstellbarer Drucknadelführung (23), bestehend aus einer auf seiner vom Druckwiderlager (1) abgewandten Seite angeordneten Drucknadelantriebsbaugruppe (2) und aus einer dem Druckwiderlager (1) zugewandten Drucknadelverstellbaugruppe (3), die einen Drucknadelverstellantrieb (4) aufweist, wobei die Drucknadelantriebsbaugruppe (2) und die Drucknadelverstellbaugruppe (3) jeweils in einem getrennten Gehäuse (5 bzw. 15) angeordnet sind, wobei die beiden Gehäuse (5 bzw. 15) miteinander lösbar verbunden sind, wobei die Drucknadelverstellbaugruppe (3) eine innerhalb ihres Gehäuses (15) angeordnete Elektromagnetspule (20) mit einem Magnetkern (36) aufweist, wobei ein Ankerbauteil (19), im Gehäuse (15) der Drucknadelverstellbaugruppe (3) etwa in Richtung der Drucknadeln (6) verlaufend, um eine Schwenkachse in Richtung quer zu den Drucknadeln (6) hin- und herschwenkbar befestigt ist, wobei an dem dem Druckwiderlager (1) zugewandten Ende (19a) des Ankerbauteils (19) die Drucknadelführung (23) befestigt ist,
dadurch gekennzeichnet,
daß das Ankerbauteil (19) etwa parallel zu der Elektromagnetspule (20) verläuft, deren Längsachse etwa parallel zu den Drucknadeln (6) angeordnet ist, daß ein aus dem Innenraum der Elektromagnetspule (20) herausragendes, dem Druckwiderlager (1) zugewandtes vorderes Ende (36a) des Magnetkerns (36) zusammen mit dem schwenkbaren Ankerbauteil (19) einen Hub bestimmenden Arbeitsluftspalt (37) bildet, daß die Drucknadelverstellbaugruppe (3) ein Schwenklager (21) zur Aufnahme des vom Druckwiderlager abgewandten endes (19b) des Verstellankers (19) und zur Ermöglichung der Schwenkbewegung des Ankerbauteils (19) aufweist, daß der Ankerbauteil (19) in den beiden Drucknadel-Verstellrichtungen (25, 26) unter der Kraft von einer oder mehreren Federn (27) steht, und daß das vordere Ende (36a) des Magnetkerns (36) Teil einer den Schwenkweg des Ankerbauteils (19) in beiden Richtungen begrenzenden Anschlageinrichtung (22) ist.

2. Matrixdruckkopf nach Anspruch 1,
dadurch gekennzeichnet,
daß zwischen den Gehäusen (5 bzw. 15) der Drucknadelantriebsbaugruppe (2) und der Drucknadelverstellbaugruppe (3) austauschbare Beilagen (16) angeordnet sind.

3. Matrixdruckkopf nach Anspruch 1 und 2,
dadurch gekennzeichnet,
daß der Verstellanker (19) aus einem Metallhebel (24) besteht, der in dem der Drucknadelantriebsbaugruppe (2) zugewandten Bereich spielfrei, mit einer Biegefeder (30) belastet, schwenkgelagert ist.

4. Matrixdruckkopf nach den Ansprüchen 1 bis 3,
dadurch gekennzeichnet,
daß der Ankerbauteil (19) im Bereich der Drucknadelantriebsgruppe (2) mittels einer Biegefeder (30) und in dem dem Druckwiderlager (1) zugewandten Bereich mittels einer Druck- oder Zugfeder (27) beaufschlagt ist.

5. Matrixdruckkopf nach den Ansprüchen 1 bis 4,
dadurch gekennzeichnet,
daß der Ankerbauteil (19) zwischen seitlichen Führungen (31) angeordnet ist.

6. Matrixdruckkopf nach den Ansprüchen 1 bis 5,
dadurch gekennzeichnet,
daß der metallische Magnetkern (36) innerhalb der Elektromagnetspule (20) in einem isolierenden Werkstoff gelagert ist.

7. Matrixdruckkopf nach den Ansprüchen 1 bis 6,
dadurch gekennzeichnet,
daß der Magnetkern (36) der Elektromagnetspule (20) in dem der Drucknadelantriebsbaugruppe (2) zugewandten Bereich das Endlager (21) für den Ankerbauteil (19) bildet.

8. Matrixdruckkopf nach den Ansprüchen 1 bis 7,
dadurch gekennzeichnet,
daß der Arbeitsluftspalt (37) zwischen dem vorderen Ende (36a) des Magnetkerns (36) und dem Ankerbauteil (19) mittels einer am Gehäuse (15) der Drucknadelverstellbaugruppe (3) gelagerten Einstellschraube (40) einstellbar ist.

9. Matrixdruckkopf nach den Ansprüchen 1 bis 8,
dadurch gekennzeichnet,
daß die Anschlageinrichtung (22) für den Ankerbauteil (19) aus einem den Verstellweg für die Drucknadelführung (13) begrenzenden Anschlag (28) und aus den Mitteln für die Regulierung des Arbeitsluftspaltes (37) besteht.

10. Matrixdruckkopf nach den Ansprüchen 1 bis 9,
dadurch gekennzeichnet,
daß das Gehäuse (15) für die Drucknadelverstellbaugruppe (3) aus Kunststoff besteht und daß der Magnetkern (36) der Elektromagnetspule (20) an einem Gehäusevorsprung (38) ultraschallverschweißt ist.

## Claims

1. A matrix print head with adjustable print wire guide (23), consisting of print wire drive components (2) located on its side remote from the print counter-surface (1) and of print wire adjustment components (3) close to the print counter-surface (1), which adjustment components have a print wire adjustment drive (4), the print wire drive components (2) and the print wire adjustment components (3) each being arranged in a separate housing (5 and 15 respectively), both housings (5 and 15) being connected together in detachable manner, the print wire adjustment components (3) having an electromagnetic coil (20) with a magnet core (36) located within their housing (15), an armature component (19) being attached so as to pivot back and forth about a pivot axis in a direction transverse to the print wires (6), running approximately in the direction of the print wires (6) in the housing (15) of the print wire adjustment components (3), the print wire guide (23) being attached to the end (19a) of the armature component (19) close to the print counter-surface (1),
characterised in that
the armature component (19) runs approximately parallel to the electromagnetic coil (20), the longitudinal axis of which is approximately parallel to the print wires (6), that a front end (36a) of the magnet core (36) projecting out of the interior of the electromagnetic coil (20) and close to the print counter-surface (1), together with the pivotable armature component (19), forms an operating air gap (37) which determines lift, that the print wire adjustment components (3) have a pivot bearing (21) to receive the end (19b) of the adjustment armature (19) which is remote from the print counter-surface and to permit the pivot movement of the armature component (19), that the armature component (19) is under the force of one or more springs (27) in the two print wire adjustment directions (25, 26), and that the front end (36a) of the magnet core (36) forms part of a stop means (22) limiting the pivot path of the armature component (19) in both directions.

2. A matrix print head according to Claim 1, characterised in that interchangeable shims (16) are arranged between the housings (5 and 15 respectively) of the print wire drive components (2) and of the print wire adjustment components (3).

3. A matrix print head according to Claims 1 and 2, characterised in that the adjustment armature (19) consists of a metal lever (24) which is pivotably mounted without play, loaded by a bending spring (30), in the region close to the print wire drive components (2).

4. A matrix print head according to Claims 1 to 3, characterised in that the armature component (19) in the region of the print wire drive components (2) is acted upon by means of a bending spring (30) and in the region close to the print counter-surface (1) by means of a pressure spring or tension spring (27).

5. A matrix print head according to Claims 1 to 4, characterised in that the armature component (19) is arranged between lateral guides (31).

6. A matrix print head according to Claims 1 to 5, characterised in that the metallic magnet core (36) is mounted in an insulating material within the electromagnetic coil (20).

7. A matrix print head according to Claims 1 to 6, characterised in that the magnet core (36) of the electromagnetic coil (20) in the region close to the print wire drive components (2) forms the end bearing (21) for the armature component (19).

8. A matrix print head according to Claims 1 to 7, characterised in that the operating air gap (37) between the front end (36a) of the magnet core (36) and the armature component (19) can be set by means of a setting screw (40) mounted on the housing (15) of the print wire adjustment components (3).

9. A matrix print head according to Claims 1 to 8, characterised in that the stop means (22) for the armature component (19) consists of a stop (28) delimiting the path of adjustment for the print wire guide (13) and of the means for controlling the operating air gap (37).

10. A matrix print head according to Claims 1 to 9, characterised in that the housing (15) for the print wire adjustment components (3) is made of plastic and that the magnet core (36) of the electromagnetic coil (20) is ultrasound-welded to a housing projection (38).

## Revendications

1. Tête d'impression matricielle à guidage réglable des aiguilles d'impression (23), comportant un sous-groupe d'entraînement des aiguilles d'impression (2) agencé sur son côté opposé à la butée (1), et u sous-groupe de réglage des aiguilles d'impression (3) proche de la butée (1), qui présente un entraînement de réglage des aiguilles d'impression (4), le sous-groupe d'entraînement des aiguilles d'impression (2) et le sous-groupe de réglage des aiguilles d'impression (3) étant agencés, chacun, dans un carter séparé (5 ou 15), les deux carters (5 ou 15) étant reliés l'un à l'autre de façon amovible, le sous-groupe de réglage des aiguilles d'impression (3) présentant une bobine d'électroaimant (20) agencée à l'intérieur de son carter (15), à noyau magnétique (36), une pièce d'induit (19), s'étendant dans le carter (15) du sous-groupe de réglage des aiguilles d'impression (3) à peu près en direction des aiguilles d'impression (6), étant fixée en pouvant pivoter vers le haut et vers le bas autour d'un axe de pivotement en direction transversale aux aiguilles d'impression (6), et le guidage des aiguilles d'impression (23) étant fixé à l'extrémité (19a) de la pièce d'induit (19), proche de la butée (1),
caractérisée en ce que la pièce d'induit (19) s'étend à peu près parallèlement à la bobine d'électroaimant (20), dont l'axe longitudinal est disposé à peu près parallèlement aux aiguilles d'impression (6), en ce qu'une extrémité avant (36a) du noyau magnétique (36), proche de la butée (1) et faisant saillie de l'espace interne de la bobine d'électroaimant (20), conjointement avec la pièce d'induit pivotante (19), forme un entrefer de travail (37) déterminant la course, en ce que le sous-groupe de réglage des aiguilles d'impression (3) présente un palier pivotant (21) pour recevoir l'extrémité (19b), opposée à la butée, de l'induit de réglage (19) et pour permettre le pivotement de la pièce d'induit (19), en ce que la pièce d'induit (19) est soumise à la force d'un ou plusieurs ressorts (27) dans les deux sens de réglage (25, 26) des aiguilles d'impression, et en ce que l'extrémité avant (36a) du noyau magnétique (36) fait partie d'un dispositif de butée (22) limitant, dans les deux sens, le pivotement de la pièce d'induit (19).

2. Tête d'impression matricielle selon la revendication 1,
caractérisée en ce que, entre les carters (5 ou 15) du sous-groupe d'entraînement des aiguilles d'impression (2) et du sous-groupe de réglage des aiguilles d'impression (3), sont agencées des cales interchangeables (16).

3. Tête d'impression matricielle selon les revendications 1 et 2,
caractérisée en ce que l'induit de réglage (19) est constitué d'un levier métallique (24), qui est monté pivotant sans jeu dans la zone proche du sous-groupe d'entraînement des aiguilles d'impression (2), en étant sollicité par un ressort de flexion (30).

4. Tête d'impression matricielle selon les revendications 1 à 3,
caractérisée en ce que la pièce d'induit (19) est sollicitée, dans la zone du sous-groupe d'entraînement des aiguilles d'impression (2), par un ressort de flexion (30), et, dans la zone proche de la butée (1), par un ressort de pression ou de traction (27).

5. Tête d'impression matricielle selon les revendications 1 à 4,
caractérisée en ce que la pièce d'induit (19) est agencée entre deux guidages latéraux (31).

6. Tête d'impression matricielle selon les revendications 1 à 5,
caractérisée en ce que le noyau magnétique métallique (36) est monté a l'intérieur de la bobine d'électroaimant (20) dans un matériau isolant.

7. Tête d'impression matricielle selon les revendications 1 à 6,
caractérisée en ce que le noyau magnétique (36) de la bobine d'électroaimant (20) forme, dans la zone proche du sous-groupe d'entraînement des aiguilles d'impression (2), le palier d'extrémité (21) pour la pièce d'induit (19).

8. Tête d'impression matricielle selon les revendications 1 à 7,
caractérisée en ce que l'entrefer de travail (37) entre l'extrémité avant (36a) du noyau magnétique (36) et la pièce d'induit (19) peut être réglé au moyen d'une vis de réglage (40) montée sur le carter (15) du sous-groupe de réglage des aiguilles d'impression (3).

9. Tête d'impression matricielle selon les revendications 1 à 8,
caractérisée en ce que le dispositif de butée (22) pour la pièce d'induit (19) est constitué d'une butée (28) limitant la course de réglage du guidage (23) des aiguilles d'impression et des moyens pour le réglage de l'entrefer de travail (37).

10. Tête d'impression matricielle selon les revendications 1 à 9,
caractérisée en ce que le carter (15) pour le sous-groupe de réglage des aiguilles d'impression (3) est réalisé en matière synthétique, et en ce que le noyau magnétique (36) de la bobine d'électroaimant (20) est soudé par ultrasons à une saillie (38) du carter.
